# EUROPÄISCHE PATENTSCHRIFT

(11) **EP 3 117 057 B1**
(45) Veröffentlichungstag und Bekanntmachung des Hinweises auf die Patenterteilung: **10.07.2019**
(21) Anmeldenummer: 15721535.1
(22) Anmeldetag: 11.03.2015
(51) Int. Cl.: E05B 77/06

(54) **KRAFTFAHRZEUGTÜRVERSCHLUSS**
MOTOR VEHICLE DOOR LOCK
SYSTÈME DE FERMETURE DE PORTIÈRE DE VÉHICULE AUTOMOBILE

(30) Priorität: 11.03.2014 DE 102014003106
(43) Veröffentlichungstag der Anmeldung: 18.01.2017
(73) Patentinhaber: Kiekert AG, 42579 Heiligenhaus (DE)
(72) Erfinder: SUHOLUTSKAJA, Elena, 40591 Düsseldorf (DE); WANG, Xinlei, 72135 Dettenhausen (DE)
(86) Internationale Anmeldenummer: PCT/DE2015/000107
(87) Internationale Veröffentlichungsnummer: WO 2015/135519

(56) Entgegenhaltungen:
- DE-A1-102011 010 815
- DE-A1-102011 010 816
- DE-U1-202009 009 061

## Beschreibung

Die Erfindung betrifft einen Kraftfahrzeugtürverschluss, mit einem Gesperre aus im Wesentlichen Drehfalle und Sperrklinke, ferner mit einem auf das Gesperre arbeitenden Betätigungshebelwerk, und mit einem Sperrhebel, welcher das Gesperre zumindest bei auftretenden Beschleunigungskräften vorgegebener Größe, beispielsweise bei einem Unfall ("Crashfall") blockiert, wobei der Sperrhebel mit dem Betätigungshebelwerk elastisch gekoppelt ist.

Bei Kraftfahrzeugtürverschlüssen mit einer Trägheitssperre bzw. einem "Inertia-Hebel" geht es primär darum, insbesondere bei einem Unfall respektive Crashfall eine unbeabsichtigte Öffnung des Gesperres zu verhindern. Tatsächlich treten bei Unfallvorgängen. Beschleunigungskräfte auf, die typischerweise 5g (mit g der Erdbeschleunigung) deutlich überschreiten.

Als Folge hiervon wirken an Türgriffen, insbesondere dem Außentürgriff, hohe Kräfte, die ohne Gegenmaßnahmen eine unbeabsichtigte Gesperreöffnung verursachen können. Das ist für Kraftfahrzeuginsassen besonders nachteilig und muss verhindert werden, weil die Kraftfahrzeugtüren zusätzliche Sicherungsmaßnahmen wie beispielsweise einen Seitenaufprallschutz, Seitenairbag etc. aufweisen, die bei geöffneter Tür naturgemäß für die Insassen keine Wirkung (mehr) entfalten können. Der Sperrhebel sorgt in diesem Kontext aufgrund seiner Trägheitskräfte typischerweise dafür, dass das Betätigungshebelwerk und folglich Gesperre blockiert wird und dementsprechend eine zugehörige Kraftfahrzeugtür keine unbeabsichtigte Öffnung erfährt.

In DE 10 2008 063 318 A1 wird eine Türschließvorrichtung für Kraftfahrzeuge beschrieben, die einen Klinkenheber aufweist, dessen eines Ende mit einem Außengriffhebel gelenkig verbunden ist. Am anderen Ende des Klinkenhebers ist ein Gegengewicht angebracht, um eine Kraft in Richtung Türaußenseite im Falle einer Fahrzeugkollision zu erzeugen, und zwar dergestalt, dass der Au-ßengriffhebel lediglich eine federnde Bewegung ausführt.

Gemäß DE 10 2011 010 815 A1 beaufschlagt der Sperrhebel im Normalbetrieb sowie im Crashfall die Sperrklinke für das Gesperre, und zwar in Richtung deren Blockierstellung. Lediglich beim öffnenden Normalbetrieb lässt der Sperrhebel die Freigabestellung der Sperrklinke und damit des Gesperres zu. Auf diese Weise soll die Funktionssicherheit bei zugleich einfachem Aufbau gesteigert werden, weil der Sperrhebel im Normalbetrieb des Betätigungshebelwerkes eine Auslenkung erfährt. Dadurch korrespondiert jeder normale Betätigungs- und Auslösevorgang dazu, dass der Sperrhebel bewegt wird und etwaige Korrosionen, Festbackungen etc. nicht auftreten können. Das hat sich bewährt.

Trotz dieser an sich überzeugenden Lösung im Stand der Technik besteht zusätzlicher Verbesserungsbedarf für den Fall, dass die Kraftfahrzeugtür bzw. der zugehörige Kraftfahrzeugtürverschluss zum sogenannten "Prellen" neigt. Wird beispielsweise ein Kraftfahrzeugtürschloss sehr schnell geschlossen, so dass der Schließbolzen bzw. Schlosshalter mit hoher Geschwindigkeit mit dem Gesperre wechselwirkt, so kann es passieren, dass sich die Drehfalle wieder öffnet bzw. geöffnet bleibt, bevor die Sperrklinke in der Hauptrast einrastet. Das heißt, die Funktionsabfolge "Vorrast-Hauptrast" wird so schnell und mit so großer Kraft durchlaufen, dass die zugehörige Kraftfahrzeugtür von ihrer Endstellung gleichsam zurückprallt, die Sperrklinke allerdings (noch) nicht in die Hauptrast der Drehfalle eingefallen ist. Es kommt zu dem bereits angesprochenen Prellen. Hierdurch kann die Kraftfahrzeugtür wieder aufspringen.

Ein solches Aufspringen der Kraftfahrzeugtür muss natürlich ebenso wie indifferente Funktionszustände des Gesperres aus den zuvor bereits geschilderten Gründen auf jeden Fall vermieden werden. Zwar existieren an dieser Stelle mit der DE 10 2012 203 734 A1 bereits Ansätze dahingehend, das zuvor bereits beschriebene "Prellen" aufzufangen und zu unterbinden. Allerdings wird in diesem Zusammenhang eine komplexe mechanische Lösung verfolgt und fehlen Ansätze zur Vorsorge bei einem Crashfall. Hier will die Erfindung insgesamt Abhilfe schaffen.

DE 20 2009 009 061 U1 beschreibt einen Kraftfahrzeugtürverschluss gemäß dem Oberbegriff des Anspruchs 1. Bei diesem bekannten Kraftfahrzeugtürverschluss wird der Sperrhebel durch einen Kupplungshebel gebildet und umfasst die Blockadeeinheit einen Übertragungshebel und ein Verriegelungselement. Der Übertragungshebel ist mit seinem unteren Ende an den Kupplungshebel und mit seinem oberen Ende an das Verriegelungselement angeschlossen. Das Verriegelungselement wechselwirkt mit dem Kupplungshebel und der Drehfalle derart, dass es im Crashfall die Drehfalle blockiert und im Normalbetrieb die Drehfalle selbst im geschlossenen Zustand des Gesperres nicht blockiert.

DE 10 2011 010 816 A1 beschreibt einen Kraftfahrzeugtürverschluss mit einem Gesperre aus Drehfalle und Sperrklinke, einem auf das Gesperre arbeitenden Betätigungshebelwerk und einem Sperrhebel, welcher das Gesperre bei auftretenden Beschleunigungskräften vorgegebener Größe, beispielsweise bei einem Unfall ("Crashfall") blockiert, und einer Blockadeeinheit für das Gesperre. Der Sperrhebel ist mit dem Betätigungshebelwerk elastisch gekoppelt und steuert die Blockadeeinheit. Bei diesem bekannten Kraftfahrzeugtürverschluss wechselwirkt die Blockadeeinheit mit der Sperrklinke.

Vor diesem Hintergrund schlägt die Erfindung den Gegenstand des unabhängigen Anspruchs vor. Vorteilhafte Ausführungsformen der Erfindung sind in den abhängigen Ansprüchen beschrieben.

Die Erfindung ermöglicht einen Kraftfahrzeugtürverschluss, bei dem bei einwandfreier Funktion der Massensperre bzw. des Sperrhebels zusätzlich indifferente Funktionszustände und insbesondere das sogenannte "Prellen" unter Berücksichtigung eines einfachen Aufbaus verhindert werden können.

Die Erfindung schlägt einen Kraftfahrzeugtürverschluss vor mit
- einem Gesperre aus im Wesentlichen Drehfalle und Sperrklinke, ferner mit
- einem auf das Gesperre arbeitenden Betätigungshebelwerk,
- einem Sperrhebel, welcher das Gesperre zumindest bei auftretenden Beschleunigungskräften vorgegebener Größe, beispielsweise bei einem Unfall ("Crashfall") blockiert,
- einer Blockadeeinheit für das Gesperre.

Die Erfindung ermöglicht einen Kraftfahrzeugtürverschluss, bei dem bei einwandfreier Funktion der Massensperre bzw. des Sperrhebels zusätzlich indifferente Funktionszustände und insbesondere das sogenannte "Prellen" unter Berücksichtigung eines einfachen Aufbaus verhindert werden können.

Die Erfindung geht aus von einem Kraftfahrzeugtürverschluss mit einem Gesperre aus im Wesentlichen Drehfalle und Sperrklinke, mit einem auf das Gesperre arbeitenden Betätigungshebelwerk, wobei das Betätigungshebelwerk einen Auslösehebel aufweist, der mechanisch mit der Sperrklinke gekoppelt ist, mit einem Sperrhebel, welcher das Gesperre zumindest bei auftretenden Beschleunigungskräften vorgegebener Größe, beispielsweise bei einem Unfall ("Crashfall") blockiert, und mit einer Blockadeeinheit für das Gesperre; die mehrteilig mit Blockadehebel, Übertragungshebel und Kupplungshebel ausgebildet ist, wobei der Sperrhebel mit dem Betätigungshebelwerk elastisch gekoppelt ist und die Blockadeeinheit steuert; wobei die Blockadeeinheit mit der Drehfalle wechselwirkt und im geschlossenen Zustand des Gesperres die Drehfalle blockiert. Erfindungsgemäß wird vorgeschlagen, dass der Sperrhebel in Verbindung mit dem Blockadehebel dafür sorgt, dass der Auslösehebel und folglich die Sperrklinke blockiert werden und dass der Kupplungshebel an der Drehfalle angreift.

Im Rahmen der Erfindung kommt dem Sperrhebel also eine mehrfache und insbesondere zweifache Funktion zu. Zunächst einmal sorgt der Sperrhebel primär und wie gewohnt dafür, dass zumindest bei einem Unfall bzw. Crashfall das Gesperre blockiert wird. Zu diesem Zweck geht die Erfindung vergleichbar vor, wie dies DE 10 2011 010 815 A1 beschreibt. Denn der Sperrhebel wird durch die elastische Kopplung mit dem Betätigungshebelwerk bei jeder Beaufschlagung des Betätigungshebelwerkes im Normalbetrieb ebenfalls beaufschlagt bzw. verschwenkt. Dadurch ist sichergestellt, dass jeder normale Betätigungs- und Auslösevorgang zu einer Bewegung des Sperrhebels korrespondiert. Etwaige Korrosionen, Festbackungen etc. können folglich nicht auftreten.

tigungshebels im Normalbetrieb führt nun über die zwischengeschaltete Schenkelfeder dazu, dass der Sperrhebel den Bewegungen des Außenbetätigungshebels bzw. allgemein den Bewegungen des Betätigungshebelwerkes folgt und auch folgen kann. Dadurch wird der Sperrhebel aus einer das Gesperre blockierenden Position in eine das Gesperre freigebende Position überführt. Auf diese Weise kann das Gesperre (federunterstützt) öffnen und einen zuvor gefangenen Schließbolzen bzw. den Schlosshalter freigeben.

Kommt es dagegen zu einem Unfall bzw. Crashfall, so bleibt der Sperrhebel aufgrund seiner Massenträgheit in seiner das Gesperre blockierenden Position. Das gilt selbst dann, wenn das Betätigungshebelwerk bzw. der Außenbetätigungshebel über die bereits angesprochene Schenkelfeder den Sperrhebel beaufschlagt. Denn die beim Unfall am Sperrhebel angreifenden Trägheitskräfte sind deutlich größer bemessen als die von der Feder auf den Sperrhebel ausgeübten Federkräfte.

Wie zuvor bereits erläutert, ist der Sperrhebel mit dem Betätigungshebelwerk elastisch gekoppelt, meistens mit dem Außenbetätigungshebel als Bestandteil des Betätigungshebelwerkes. Erfindungsgemäß übernimmt der Sperrhebel nun noch eine zusätzliche sekundäre Funktion dahingehend, dass der Sperrhebel die Blockadeeinheit für das Gesperre steuert. Das heißt, je nach Position und Bewegung des Sperrhebels wird die Blockadeeinheit für das Gesperre entsprechend beaufschlagt. Tatsächlich mag die Blockadeeinheit mit Hilfe des Sperrhebels letztlich in eine das Gesperre blockierende oder freigebende Stellung überführt werden.

Hierzu wechselwirkt die Blockadeeinheit mit der Drehfalle. Im Normalbetrieb werden die Blockadeeinheit und der Sperrhebel voneinander getrennt. Zugleich wird das zuvor blockierte Gesperre freigegeben. Das heißt, im Normalbetrieb folgt der Sperrhebel über die elastische Kopplung mit dem Betätigungshebelwerk den Bewegungen des Betätigungshebelwerkes und werden gleichzeitig der Sperrhebel und die Blockadeeinheit mechanisch voneinander getrennt. Als Folge hiervon wird insgesamt das zuvor blockierte Gesperre freigegeben. Im Crashfall verbleiben dagegen die Blockadeeinheit und der Sperrhebel im Eingriff zueinander. Folgerichtig verbleibt das Gesperre in seiner blockierten Position.

Die Blockadeeinheit ist im Regelfall mehrteilig mit einem Blockadehebel, einem Übertragungshebel und einem Kupplungshebel ausgebildet. Der Übertragungshebel ist meistens als den Blockadehebel mit dem Kupplungshebel verbindender Übertragungsschieber ausgelegt. Dabei ist der Blockadehebel im Detail meistens elastisch mit dem Übertragungshebel gekoppelt. Zur elastischen Kopplung mag eine vorgespannte Feder bzw. Rückstellfeder vorgesehen sein.

Der Blockadehebel als Bestandteil der Blockadeeinheit wechselwirkt mit dem Sperrhebel. Demgegenüber ist der Kupplungshebel im Allgemeinen mit der Drehfalle in Eingriff. Im Normalbetrieb gibt der Kupplungshebel die Drehfalle erst dann frei, wenn der Sperrhebel in Verbindung mit dem Blockadehebel das zuvor blockierte Betätigungshebelwerk verlässt. Hierzu korrespondiert zugleich die bereits beschriebene mechanische Trennung von Sperrhebel und Blockadehebel. Im Allgemeinen sorgen der Sperrhebel in Verbindung mit dem Blockadehebel gemeinsam dafür, dass ein Auslösehebel als Bestandteil des Betätigungshebelwerkes blockiert wird.

Bei einer Ausführungsform ist spezifiziert, dass die Sperrklinke und das Betätigungshebelwerk über wenigstens ein Koppelelement mechanisch miteinander verbunden sind. Meistens ist die Sperrklinke mit dem zuvor bereits angesprochenen Auslösehebel als Bestandteil des Betätigungshebelwerkes über das wenigstens eine Koppelelement mechanisch verbunden. Bei dem Koppelelement kann es sich um einen vom Auslösehebel vorkragenden Fuß oder auch einen Zapfen handeln, der in eine Ausnehmung an der Sperrklinke eingreift. Meistens sind zwei sich mehr oder minder diametral gegenüberliegende Füße oder Zapfen in Bezug auf eine gemeinsame Drehachse von Sperrklinke und Auslösehebel realisiert. Die Füße oder Zapfen können darüber hinaus an einem zusätzlichen Kunststoffteil ausgebildet sein, welches mit dem Auslösehebel verbunden ist.

Selbstverständlich werden auch gleichsam integrale Lösungen von der Erfindung umfasst. Das heißt, solche, bei denen die Füße bzw. Zapfen am Auslösehebel (aus Kunststoff) direkt vorhanden sind bzw. an diesen angeformt sind. Die Kopplung zwischen dem jeweiligen Fuß oder Zapfen am Auslösehebel und der zugehörigen Ausnehmung an der Sperrklinke für ihren Eingriff kann formschlüssig und/oder kraftschlüssig sein. Jedenfalls wird auf diese Weise eine Schwenkbewegung des Auslösehebels in eine korrespondierende Schwenkbewegung der Sperrklinke um die gemeinsame Drehachse umgesetzt. Denn der Auslösehebel und die Sperrklinke sind parallel zueinander bzw. übereinander angeordnet. Als Folge hiervon verlässt die Sperrklinke die zuvor gefangene Drehfalle, welche anschließend (federunterstützt) freikommt und den gefangenen Schließbolzen freigibt.

Im Normalbetrieb und bei geschlossenem Gesperre (in Hauptrast befindlicher Sperrklinke) ist das Gesperre praktisch zweifach blockiert. Einerseits sorgt der Sperrhebel in Verbindung mit dem Blockadehebel als Bestandteil der Blockadeeinheit dafür, dass der Auslösehebel und folglich die mit dem Auslösehebel mechanisch gekoppelte Sperrklinke blockiert werden. Andererseits greift der Kupplungshebel als weiterer Bestandteil der Blockadeeinheit an der Drehfalle an.

Dadurch kann das zuvor bereits beschriebene "Prellen" nicht (mehr) auftreten. Denn wenn das Gesperre wie im zuvor beschriebenen Beispielfall durch eine schnelle und kraftvolle Schließbewegung der zugehörigen Kraftfahrzeugtür durch den einfahrenden Schließbolzen bzw. Schlosshalter geschlossen wird, sorgt zumindest der Kupplungshebel bzw. allgemein die Blockadeeinheit dafür, dass die Drehfalle in ihrer Schließposition (Hauptraststellung) festgehalten wird. Im Anschluss daran oder gleichzeitig kann dann die Sperrklinke sicher in die Hauptrast eingreifen. Etwaige Öffnungsbewegungen der Drehfalle bei noch nicht in die Hauptrast eingefallener Sperrklinke werden folglich unterbunden.

Der Sperrhebel ist nun erfindungsgemäß nicht nur mit dem Betätigungshebelwerk elastisch gekoppelt, sondern steuert zusätzlich die Blockadeeinheit für das Gesperre. Tatsächlich sorgt der Sperrhebel ausgehend von der zuvor bereits besprochenen Schließposition des Gesperres respektive der Drehfalle dafür, dass im Normalbetrieb nicht nur das Betätigungshebelwerk bzw. der zuvor mit Hilfe des Sperrhebels blockierte Auslösehebel freikommt. Sondern im Normalbetrieb werden zusätzlich der Sperrhebel und die Blockadeeinheit voneinander getrennt. Als Folge hiervon verlässt die Blockadeeinheit ihre zuvor eingenommene und das Gesperre bzw. die Drehfalle festsetzende Position. Dadurch wird das zuvor blockierte Gesperre freigegeben.

Denn mit der Trennung von Sperrhebel und Blockadeeinheit im Normalbetrieb voneinander geht eine federunterstützte Bewegung der Blockadeeinheit einher, welche den Kupplungshebel und die Drehfalle voneinander trennt. Die federunterstützte Bewegung resultiert daraus, dass der Blockadehebel elastisch mit dem Übertragungshebel bzw. dem Übertragungsschieber gekoppelt ist.

Sobald der Sperrhebel im Normalbetrieb seine Blockadeposition verlässt, werden der Sperrhebel und die Blockadeeinheit bzw. der Sperrhebel und der Blockadehebel mechanisch voneinander getrennt. Dadurch kann die an den Blockadehebel angeschlossene und vorgespannte Feder bzw. Rückstellfeder zur elastischen Kopplung des Blockadehebels mit dem Übertragungshebel dafür sorgen, dass der Übertragungsschieber eine lineare Beaufschlagung mit Hilfe der fraglichen Feder erfährt. Da der Übertragungsschieber gelenkig mit dem Kupplungshebel gekoppelt ist, welcher seinerseits die Drehfalle festhält, gibt der vom Sperrhebel in Verbindung mit dem Blockadehebel freigegebene und mit der Sperrklinke mechanisch gekoppelte Auslösehebel nicht nur die Drehfalle für (federunterstützte) Öffnungsbewegungen frei. Sondern diese öffnende Bewegung der Drehfalle wird gleichzeitig durch den Kupplungshebel unterstützt respektive zugelassen, der seinerseits von dem Übertragungsschieber entsprechend beaufschlagt wird.

Im Crashfall verbleibt das Gesperre jedoch in seiner blockierten Stellung. In dieser blockierten Stellung liegt im Detail der Auslösehebel bzw. das Betätigungshebelwerk endseitig am Blockadehebel an, welcher seinerseits mit Hilfe des Sperrhebels in dieser Position festgehalten wird. Im Crashfall verbleibt der Sperrhebel aufgrund der angreifenden Trägheitskräfte in dieser Position, und zwar auch dann, wenn das Betätigungshebelwerk respektive der auf den Sperrhebel beispielhaft arbeitende Außenbetätigungshebel ausgelenkt wird. Derartige Auslenkungen führen bei in Ruhe bleibendem Sperrhebel lediglich dazu, dass die Schenkelfeder zwischen dem Sperrhebel und dem Betätigungshebelwerk respektive dem Außenbetätigungshebel im Beispielfall eine Kompression erfährt.

Da der Sperrhebel im Crashfall den Blockadehebel in seiner Blockadestellung fixiert und folglich der Auslösehebel und mit ihm die hiermit mechanisch verbundene Sperrklinke blockiert werden, kann das Gesperre nicht öffnen. Außerdem sorgt die Blockadeeinheit dafür, dass in der geschilderten Blockadestellung die Drehfalle und mit ihr das Gesperre fixiert werden.

Die Blockadeeinheit sorgt also insgesamt dafür, dass das Gesperre in der Schließstellung bzw. Hauptraststellung verbleibt und im Übrigen das zuvor bereits angesprochene Prellen verhindert wird. Außerdem wird mit Hilfe der Blockadeeinheit gleichsam die Stellung der Drehfalle abgefragt. Im Detail steuert hierzu der Sperrhebel die Blockadeeinheit für das Gesperre. Befindet sich der Sperrhebel in der Blockadestellung, so sorgt zusätzlich der Kupplungshebel dafür, dass das Gesperre seine Hauptraststellung beibehält. Erst wenn der Sperrhebel im Normalbetrieb von der Blockadeeinheit getrennt wird, gibt der Kupplungshebel die dann sich öffnende Drehfalle frei. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: den erfindungsgemäßen Kraftfahrzeugtürverschluss mit geschlossenem Gesperre,
- Fig. 2A bis 2C: den Kraftfahrzeugtürverschluss nach Fig. 1 bei einem Öffnungsvorgang im Normalbetrieb und
- Fig. 3A und 3B: den Kraftfahrzeugtürverschluss nach den Fig. 2A bis 2C im Crashfall.

In den Figuren ist ein Kraftfahrzeugtürverschluss dargestellt, welcher in seinem grundsätzlichen Aufbau über ein Gesperre 1, 2 aus Drehfalle 1 und Sperrklinke 2 verfügt. Die Drehfalle 1 und die Sperrklinke 2 sind jeweils in einem Schlosskasten 3 gelagert. Der Schlosskasten 3 ist Bestandteil eines Kraftfahrzeugtürschlosses, welches mit einem nicht dargestellten Schließbolzen bzw. Schlosshalter wechselwirkt. Zum grundsätzlichen Aufbau gehört noch ein auf das Gesperre 1, 2 arbeitendes Betätigungshebelwerk 4, 5, 6, 7. Das Betätigungshebelwerk 4, 5, 6, 7 setzt sich aus einem Innenbetätigungshebel 4, einem Verbindungshebel 5, einem Außenbetätigungshebel 6 und schließlich einem Auslösehebel 7 zusammen. Selbstverständlich können auch noch mehr Hebel bzw. Elemente realisiert sein, was im Ausführungsbeispiel und aus Gründen der Deutlichkeit jedoch nicht dargestellt ist.

Um das gemäß der Fig. 1 in geschlossenem Zustand bzw. in Hauptraststellung befindliche Gesperre 1, 2 zu öffnen, können entweder der Innenbetätigungshebel 4 oder auch der Außenbetätigungshebel 6 durch einen entsprechend angebundenen Türinnengriff respektive Türaußengriff beaufschlagt werden, und zwar so, wie dies durch jeweilige Pfeile in der Fig. 1 angedeutet ist. Als Folge dieser Öffnungsbewegung wird mit Hilfe des Innenbetätigungshebels 4 der Verbindungshebel 5 größtenteils linear in der angedeuteten Pfeilrichtung verschoben. Der Außenbetätigungshebel 6 erfährt dagegen bei einem Öffnungsvorgang eine Verschwenkung im Gegenuhrzeigersinn um seine Achse bzw. Drehachse 8.

Gleichachsig zum Außenbetätigungshebel 6 sind im Ausführungsbeispiel der Auslösehebel 7 und die mit dem Auslösehebel 7 mechanisch gekoppelte Sperrklinke 2 gelagert. Dagegen verfügt die Drehfalle 1 über eine hiervon beabstandete eigene Achse respektive Drehachse 9 im Schlosskasten 3.

Die in der Fig. 1 angedeuteten Öffnungsbewegungen von einerseits dem Innenbetätigungshebel 4 und andererseits dem Außenbetätigungshebel 6 werden jeweils elastisch auf einen nachfolgend noch näher zu beschreibenden Sperrhebel 10 übertragen. Für die elastische Kopplung des Innenbetätigungshebels 4 respektive des vom Innenbetätigungshebel 4 beaufschlagten Verbindungshebels 5 mit dem Sperrhebel 10 sorgt eine Schenkelfeder 11. Der Außenbetätigungshebel 6 ist dagegen über eine weitere Schenkelfeder 12 elastisch mit dem fraglichen Sperrhebel 10 gekoppelt.

Der Sperrhebel 10 verfügt also über die bereits beschriebene elastische Kopplung mit dem Betätigungshebelwerk 4, 5, 6, 7. Dazu sind im Beispielfall und nicht einschränkend die beiden Schenkelfedern 11, 12 vorgesehen. Außerdem sorgt der Sperrhebel 10 dafür, dass das Gesperre 1, 2 zumindest bei auftretenden Beschleunigungskräften vorgegebener Größe, beispielsweise bei einem Unfall ("Crashfall"), blockiert wird. Tatsächlich ist im gezeigten Beispielfall die Auslegung so getroffen, dass das Gesperre 1, 2 durchgängig in geschlossenem Zustand mit Hilfe des Sperrhebels 10 blockiert wird. Lediglich bei einem Öffnungsvorgang des Gesperres 1, 2 im Normalbetrieb wird der Sperrhebel 10 so beaufschlagt, dass die zuvor vorhandene Blockade des Gesperres 1, 2 aufgehoben und das Gesperre 1, 2 geöffnet wird.

Zu diesem Zweck übernimmt der Sperrhebel 10 erfindungsgemäß eine gleichsam zweifache Funktion. So ist der Sperrhebel 10 nicht nur - wie beschrieben - mit dem Betätigungshebelwerk 4, 5, 6, 7 elastisch gekoppelt, sondern steuert der Sperrhebel 10 zusätzlich eine Blockadeeinheit 13, 14, 15 für das Gesperre 1,2. Die Blockadeeinheit 13, 14, 15 wechselwirkt mit der Drehfalle 1 und sorgt dafür, dass die Drehfalle 1 bzw. das Gesperre 1, 2 im Ganzen in der Hauptraststellung eine zusätzliche Sicherung erfährt. Dadurch kann die beispielsweise bei einem Schließvorgang des Gesperres 1, 2 in die Hauptraststellung beförderte Drehfalle 1 nicht (mehr) unbeabsichtigt im öffnenden Sinne beaufschlagt werden. Das zuvor bereits beschriebene "Prellen" wird also mit Hilfe der Blockadeeinheit 13, 14, 15 verhindert.

Im Normalbetrieb und zur Öffnung des Gesperres 1, 2 werden die Blockadeeinheit 13, 14, 15 einerseits und der Sperrhebel 10 andererseits voneinander mechanisch getrennt. Dadurch wird das zuvor blockierte Gesperre 1, 2 freigegeben. Dagegen bleiben die Blockadeeinheit 13, 14, 15 und der Sperrhebel 10 im Crashfall im Eingriff zueinander bzw. im Eingriff miteinander und sorgen gemeinsam dafür, dass das Gesperre 1, 2 blockiert wird.

Im Detail ist die Blockadeeinheit 13, 14, 15 nach dem Ausführungsbeispiel mehrteilig ausgebildet. Tatsächlich setzt sich die Blockadeeinheit 13, 14, 15 aus einem Blockadehebel 13, einem Übertragungshebel 14 und schließlich einem Kupplungshebel 15 zusammen. Der Übertragungshebel 14 ist als den Blockadehebel 13 mit dem Kupplungshebel 15 verbindender Übertragungsschieber 14 ausgelegt. Das heißt, der Übertragungsschieber 14 vollführt primär Linearbewegungen, wie dies nachfolgend noch näher erläutert wird.

Der Blockadehebel 13 wechselwirkt zusammen mit dem Sperrhebel 10 zur Blockade des Gesperres 1,2. Dagegen sorgt der Kupplungshebel 15 dafür, dass die Drehfalle 1 in ihrer Hauptraststellung festgehalten wird und keine unbeabsichtigten Öffnungen vollführt, folglich das zuvor bereits extensiv beschriebene "Prellen" nicht (mehr) auftritt. Die Wirkung des Kupplungshebels 15 erfolgt unabhängig von der Sperrklinke 2, die normalerweise die Drehfalle 1 in deren Hauptraststellung (und Vorraststellung) hält.

Der Blockadehebel 13 ist elastisch mit dem Übertragungshebel bzw. Übertragungsschieber 14 gekoppelt. Zu diesem Zweck ist eine Feder 16 zwischen dem Blockadehebel 13 und dem Übertragungsschieber 14 vorgesehen. Die Feder 16 ist als vorgespannte Rückstellfeder bzw. vorgespannte Feder 16 ausgebildet. Tatsächlich handelt es sich hierbei um eine Schenkelfeder, die mit einem Schenkel an den Schlosskasten 3 angeschlossen ist, während der andere Schenkel auf den Übertragungsschieber 14 derart arbeitet, dass dieser in der Figurendarstellung nach Fig. 1 mit einer nach rechts gerichteten Kraft beaufschlagt wird.

Der Kupplungshebel 15 gibt die Drehfalle 1 und folglich das Gesperre 1, 2 im Normalbetrieb erst dann frei, wenn der Sperrhebel 10 in Verbindung mit dem Blockadehebel 13 das zuvor blockierte Betätigungshebelwerk 4, 5, 6, 7 bzw. im Ausführungsbeispiel den Auslösehebel 7 verlässt, wie nachfolgend mit Bezugnahme zu den Fig. 2A bis 2C im Detail noch näher erläutert wird. Schließlich erkennt man noch, dass die Sperrklinke 2 und das Betätigungshebelwerk 4, 5, 6, 7 bzw. der dortige Auslösehebel 7 über wenigstens ein Koppelelement 17 miteinander mechanisch verbunden sind. Tatsächlich sind an dieser Stelle zwei Koppelelemente 17 realisiert. Bei den beiden Koppelelementen 17 handelt es sich ausweislich der vergrößerten Darstellung in der Fig. 2C um Zähne bzw. Zapfen am Auslösehebel 7, die in entsprechend geformte Ausnehmungen in der Sperrklinke 2 eingreifen. Dabei mag eine form- und/oder kraftschlüssige Kopplung realisiert sein. Jedenfalls kann auf diese Weise die Sperrklinke 2 Schwenkbewegungen des Auslösehebels 7 um die gemeinsame Achse 8 folgen, wie nachfolgend näher erläutert wird.

Die Funktionsweise ist wie folgt. In der Fig. 1 ist der erfindungsgemäße Kraftfahrzeugtürverschluss in der Hauptraststellung sowie bei blockiertem Gesperre 1, 2 dargestellt. Ausgehend von dieser geschlossenen Position des Gesperres 1, 2 wird nun ein Öffnungsvorgang mit Hilfe des Außenbetätigungshebels 6 im Rahmen der Funktionsabfolge nach den Fig. 2A bis 2C beschrieben. Eine Beaufschlagung eines nicht dargestellten Türaußengriffes führt im Rahmen der Fig. 2A dazu, dass der Außenbetätigungshebel 6 um seine Drehachse 8 im Gegenuhrzeigersinn verschwenkt wird.

Als Folge hiervon wird diese Schwenkbewegung des Außenbetätigungshebels 6 im Gegenuhrzeigersinn um die Drehachse 8 auf die Schenkelfeder 12 übertragen. Tatsächlich ist die Schenkelfeder 12 mit ihrem einen Schenkel an den Sperrhebel 10 angeschlossen, während der andere freie Schenkel am Außenbetätigungshebel 6 anliegt. Die beschriebene Schwenkbewegung des Außenbetätigungshebels 6 im Gegenuhrzeigersinn um seine Achse 8 hat nun zur Folge, dass über die Schenkelfeder 12 die entsprechende Drehbewegung auf den Sperrhebel 10 übertragen wird. Als Folge hiervon vollführt der Sperrhebel 10 beim Übergang von der Fig. 2A zur Fig. 2B ebenfalls eine Schwenkbewegung im Gegenuhrzeigersinn, nämlich um seine Achse 18.

Solange der Sperrhebel 10 seine in der Fig. 1 dargestellte Blockadestellung einnimmt, sorgt der Sperrhebel 10 dafür, dass über den Blockadehebel 13 der Auslösehebel 7 seine Position beibehält und insbesondere keine zu einer Gegenuhrzeigersinnbewegung um die Achse 8 gehörende Öffnungsbewegung vollführen kann. Sobald jedoch der Sperrhebel 10 der Gegenuhrzeigersinnbewegung des Außenbetätigungshebels 6 im Normalbetrieb folgt und ebenfalls eine Gegenuhrzeigersinnbewegung um seine Achse 18 vollführt, verlässt eine den Blockadehebel 13 zuvor festhaltende Nase 10a des Sperrhebels 10 den Blockadehebel 13.

Als Folge hiervon kann der Blockadehebel 13 beim Übergang von der Fig. 2B zur Fig. 2C im Gegenuhrzeigersinn verschwenken, weil die zum Blockadehebel 13 gehörige vorgespannte Feder 16 mit ihren beiden Schenkeln eine öffnende Bewegung vollführt. Diese öffnende Bewegung der Schenkelfeder 16 führt dazu, dass der gehäusefeste bzw. am Schlosskasten 3 festgelegte Schenkel seine Position beibehält, wohingegen der freie Schenkel den Übertragungsschieber 14 mit einer Kraft nach rechts beaufschlagt, wie dies in der Fig. 2C durch einen Pfeil angedeutet ist.

Im Rahmen des Normalbetriebes bzw. zum Ende der Öffnungsbewegung durch den Außenbetätigungshebel 6 im Rahmen der Fig. 2C sind also der Sperrhebel 10 und die Blockadeeinheit 13, 14, 15 voneinander getrennt. Gleichzeitig wird das Gesperre 1, 2 freigegeben. Denn der Auslösehebel 7 kann nun eine öffnende Bewegung im Gegenuhrzeigersinn um die mit dem Außenbetätigungshebel 6 gemeinsame Achse respektive Drehachse 8 vollführen. Außerdem nimmt der Außenbetätigungshebel 6 den Auslösehebel 7 bei seiner Bewegung im Gegenuhrzeigersinn mit.

Da darüber hinaus der Übertragungsschieber 14 in der Darstellung nach der Fig. 2C nach rechts bewegt wurde, vollführt der Kupplungshebel 15 ebenfalls eine Gegenuhrzeigersinnbewegung um seine Achse 19. Die Gegenuhrzeigersinnbewegung des Kupplungshebels 15 folgt der sich öffnenden Drehfalle 1. Denn die Drehfalle 1 kann nun (federunterstützt) um ihre Achse 9 im Uhrzeigersinn verschwenken, weil die Sperrklinke 2 durch den mit ihr gekoppelten Auslösehebel 7 von der Drehfalle 1 abgehoben worden ist. Als Folge hiervon nimmt das Gesperre 1, 2 insgesamt seine geöffnete Position ein, wie die gestrichelte Position der Drehfalle 1 in der Fig. 2C deutlich macht. Ein zuvor gefangener und nicht dargestellter Schließbolzen kommt frei.

Im Falle eines Unfalls bzw. bei einem Crashfall ist die Funktionsabfolge so gestaltet, wie dies die Fig. 3A und 3B darstellen. Hier erkennt man, dass im Crashfall der Außentürgriff durch angreifende Trägheitskräfte ausgelenkt werden mag. Als Folge hiervon vollführt der Außenbetätigungshebel 6 beim Übergang von der Fig. 3A zur Fig. 3B die bereits diskutierte Gegenuhrzeigersinnbewegung um seine Achse 8.

In diesem Fall resultiert aus der Gegenuhrzeigersinnbewegung des Außenbetätigungshebels 6 jedoch keine Beaufschlagung des Sperrhebels 10. Denn der Sperrhebel 10 behält seine Position aufgrund seiner trägen Masse bei. In gleicher Weise sorgt der Sperrhebel 10 auch dafür, dass der Blockadehebel 13 mit Hilfe der Nase 10a des Sperrhebels 10 ebenfalls in Ruhe verharrt. Folgerichtig kann auch der Übertragungsschieber 14 keine Bewegung vollführen, was in gleicher Weise dann auch für den Kupplungshebel 15 gilt. Das heißt, das Gesperre 1, 2 wird in seiner blockierten Stellung festgehalten, weil der Auslösehebel 7 durch den Sperrhebel 10 (in Verbindung mit dem Blockadehebel 13) festgehalten wird. Außerdem wird die Drehfalle 1 mit Hilfe des unverändert seine Position beibehaltenen Kupplungshebels 15 ebenfalls fixiert. Etwaige Bewegungen des Außenbetätigungshebels 6 werden durch die Feder 12 aufgenommen, die bei diesem Vorgang komprimiert wird.

## Patentansprüche

1. Kraftfahrzeugtürverschluss, mit einem Gesperre (1, 2) aus im Wesentlichen Drehfalle (1) und Sperrklinke (2), mit einem auf das Gesperre (1, 2) arbeitenden Betätigungshebelwerk (4, 5, 6, 7), wobei das Betätigungshebelwerk (4, 5, 6, 7) einen Auslösehebel (7) aufweist, der mechanisch mit der Sperrklinke (2) gekoppelt ist, mit einem Sperrhebel (10), welcher das Gesperre (1, 2) zumindest bei auftretenden Beschleunigungskräften vorgegebener Größe, beispielsweise bei einem Unfall ("Crashfall") blockiert, und mit einer Blockadeeinheit (13, 14, 15) für das Gesperre (1, 2); die mehrteilig mit Blockadehebel (13), Übertragungshebel (14) und Kupplungshebel (15) ausgebildet ist, wobei der Sperrhebel (10) mit dem Betätigungshebelwerk (4, 5, 6, 7) elastisch gekoppelt ist und die Blockadeeinheit (13, 14, 15) steuert; wobei die Blockadeeinheit (13, 14, 15) mit der Drehfalle (1) wechselwirkt und im geschlossenen Zustand des Gesperres (1, 2) die Drehfalle (1) blockiert, **dadurch gekennzeichnet, dass** der Sperrhebel (10) in Verbindung mit dem Blockadehebel (13) dafür sorgt, dass der Auslösehebel (7) und folglich die Sperrklinke (2) blockiert werden und dass der Kupplungshebel (15) an der Drehfalle (1) angreift.

2. Kraftfahrzeugtürverschluss nach dem vorigen Anspruch, wobei die Blockadeeinheit (13, 14, 15) und der Sperrhebel (10) im Normalbetrieb voneinander getrennt werden und das zuvor blockierte Gesperre (1, 2) freigegeben.

3. Kraftfahrzeugtürverschluss nach einem der vorigen Ansprüche, wobei die Blockadeeinheit (13, 14, 15) und der Sperrhebel (10) im Crashfall im Eingriff zueinander bleiben und das Gesperre (1, 2) blockieren.

4. Kraftfahrzeugtürverschluss nach dem vorigen Anspruch, wobei der Übertragungshebel (14) als den Blockadehebel (13) mit dem Kupplungshebel (15) verbindender Übertragungsschieber (14) ausgelegt ist.

5. Kraftfahrzeugtürverschluss nach einem der vorherigen Ansprüche, wobei der Blockadehebel (13) elastisch mit dem Übertragungshebel (14) gekoppelt ist.

6. Kraftfahrzeugtürverschluss nach dem vorigen Anspruch, wobei zur elastischen Kopplung des Blockadehebels (13) mit dem Übertragungshebel (14) eine vorgespannte Feder (16) vorgesehen ist.

7. Kraftfahrzeugtürverschluss nach einem der vorherigen Ansprüche, wobei der Kupplungshebel (15) im Normalbetrieb die Drehfalle (1) erst dann freigibt, wenn der Sperrhebel (10) in Verbindung mit dem Blockadehebel (13) das zuvor blockierte Betätigungshebelwerk (4, 5, 6, 7) verlässt.

8. Kraftfahrzeugtürverschluss nach einem der vorigen Ansprüche, wobei die Sperrklinke (2) und das Betätigungshebelwerk (4, 5, 6, 7) über wenigstens ein Koppelelement (17) mechanisch miteinander verbunden sind.

## Claims

1. A motor vehicle door latch with a locking mechanism (1, 2) consisting of a catch (1) and a pawl (2), with an operating lever (4, 5, 6, 7) working on the locking mechanism (1, 2), whereby the operating lever (4, 5, 6, 7) has a release lever (7) which is mechanically linked to the locking mechanism (2), with a lock lever (10) which blocks the locking mechanism (1, 2) at least when acceleration forces of a specified size occur, for example, in the event of an accident ("crash"), and with a blockade unit (13, 14, 15) for the locking mechanism (1, 2); which has a multi-part design with a blockade lever (13), transmission lever (14) and clutch lever (15), whereby the lock lever (10) is elastically linked to the operating lever (4, 5, 6, 7) and controls the blockade unit (13, 14, 15); whereby the blockade unit (13, 14, 15) interacts with the catch (1) and blocks it when the locking mechanism (1, 2) is closed, **characterized by** the fact that the lock lever (10) in conjunction with the blockade lever (13) ensures that the release lever (7 ) and consequently the pawl (2) are blocked and that the clutch lever (15) engages the catch (1).

2. A motor vehicle door latch according to the previous claim, whereby the blockade unit (13, 14, 15) and the lock lever (10) are separated from each other in normal operation and the previously blocked locking mechanism (1, 2) is released.

3. A motor vehicle door latch according to one of the previous claims, whereby the blockade unit (13, 14, 15) and the lock lever (10) remain engaged with each other in the event of a crash and block the locking mechanism (1, 2).

4. A motor vehicle door latch according to the previous claim, whereby the transmission lever (14) is designed as the blockade lever (13) with the clutch lever (15) of the connecting transmission slider (14).

5. A motor vehicle door latch according to one of the previous claims, with the blockade lever (13) elastically linked to the transmission lever (14).

6. A motor vehicle door latch according to the previous claim, whereby a preloaded spring (16) is provided for the elastic linking of the blockade lever (13) to the transmission lever (14).

7. A motor vehicle door latch according to one of the previous claims, where the clutch lever (15) only releases the catch (1) in normal operation if the lock lever (10), in conjunction with the blockade lever (13), leaves the previously blocked operating lever (4, 5, 6, 7).

8. A motor vehicle door latch according to one of the previous claims, whereby the pawl (2) and the operating lever (4, 5, 6, 7) are mechanically connected by at least one coupling element (17).

## Revendications

1. Fermeture pour porte de véhicule à moteur, comprenant un mécanisme de verrouillage (1, 2) essentiellement composé d'un pêne tournant (1) et d'un cliquet de verrouillage (2), comprenant un mécanisme d'actionnement à levier (4, 5, 6, 7) agissant sur le mécanisme de verrouillage (1, 2), sachant que le mécanisme d'actionnement à levier (4, 5, 6, 7) présente un levier déclencheur (7) couplé mécaniquement avec le cliquet de verrouillage (2), comprenant un levier de verrouillage (10) qui bloque le mécanisme de verrouillage (1, 2) au moins lorsque surviennent des forces d'accélération d'une ampleur spécifiée, par exemple lors d'un accident (« cas d'un crash »), et comprenant une unité de blocage (13, 14, 15) pour le mécanisme de verrouillage (1, 2) ; unité qui est configurée en plusieurs parties avec un levier de blocage (13), un levier de transmission (14) et un levier de couplage (15), sachant que le levier de verrouillage (10) est couplé élastiquement avec le mécanisme à levier d'actionnement (4, 5, 6, 7) et pilote l'unité de blocage (13, 14, 15) ; sachant que l'unité de blocage (13, 14, 15) interagit avec le pêne tournant (1) et bloque le pêne tournant (1) lorsque le mécanisme de verrouillage (1, 2) est à l'état fermé, **caractérisée en ce que** le levier de verrouillage (10) veille, en association avec le levier de blocage (13), à ce que le levier déclencheur (7) et par conséquent le cliquet de verrouillage (2) soient bloqués et à ce que le levier de couplage (15) attaque le pêne tournant (1).

2. Fermeture de porte de véhicule à moteur selon la revendication précédente, sachant que l'unité de blocage (13, 14, 15) et le levier de verrouillage (10) sont séparés l'un de l'autre en service normal et que le mécanisme de verrouillage (1, 2) précédemment bloqué est débloqué.

3. Fermeture de porte de véhicule à moteur selon l'une des revendications précédentes, sachant que l'unité de blocage (13, 14, 15) et le levier de verrouillage (10) restent mutuellement engrenés en cas d'accident et bloquent le mécanisme de verrouillage (1, 2).

4. Fermeture de porte de véhicule à moteur selon la revendication précédente, sachant que le levier de transmission (14) est conçu comme curseur de transmission (14) reliant le levier de blocage (13) avec le levier de couplage (15).

5. Fermeture de porte de véhicule à moteur selon l'une des revendications précédentes, sachant que le levier de blocage (13) est couplé élastiquement avec le levier de transmission (14).

6. Fermeture de porte de véhicule à moteur selon la revendication précédente, sachant qu'un ressort précontraint (16) est prévu pour coupler élastiquement le levier de blocage (13) avec le levier de transmission (14).

7. Fermeture de porte de véhicule à moteur selon l'une des revendications précédentes, sachant qu'en service normal le levier de couplage (15) ne débloque le pêne tournant (1) que lorsque le levier de verrouillage (10) en association avec le levier de blocage (13) quitte le mécanisme d'actionnement à levier (4, 5, 6, 7) précédemment bloqué.

8. Fermeture de porte de véhicule à moteur selon l'une des revendications précédentes, sachant que le cliquet de verrouillage (2) et le mécanisme d'actionnement à levier (4, 5, 6, 7) sont reliés mécaniquement entre eux par au moins un élément de couplage (17).
